# EUROPÄISCHE PATENTSCHRIFT

(11) **EP 1 508 947 B1**
(45) Veröffentlichungstag und Bekanntmachung des Hinweises auf die Patenterteilung: **14.09.2011**
(21) Anmeldenummer: 04017767.7
(22) Anmeldetag: 27.07.2004
(51) Int. Cl.: H01T 13/08

(54) **Zündkerze für eine Brennkraftmaschine**
Spark plug for internal combustion engine
Bougie d'allumage pour moteur à combustion interne

(30) Priorität: 22.08.2003 DE 10338743
(43) Veröffentlichungstag der Anmeldung: 23.02.2005
(73) Patentinhaber: Beru AG, 71636 Ludwigsburg (DE)
(72) Erfinder: Niessner, Werner, 71711 Steinheim (DE)
(74) Vertreter: Kilian, Helmut

(56) Entgegenhaltungen:
- EP-A- 1 039 601
- EP-A- 1 059 714
- US-A- 4 454 445
- PATENT ABSTRACTS OF JAPAN Bd. 2000, Nr. 03, 30. März 2000 (2000-03-30) & JP 11 351393 A (NGK SPARK PLUG CO LTD), 24. Dezember 1999 (1999-12-24)

## Beschreibung

Die Erfindung betrifft eine Zündkerze für eine Brennkraftmaschine mit einem Zündkerzenkörper, der ein Einschraubgewinde zum Einschrauben der Zündkerze in den Zylinderkopf der Brennkraftmaschine aufweist, einer Mittelektrode und einer Masseelektrode, die gegenüber der Mittelektrode isoliert ist.

Eine derartige Zündkerze dient zum Erzeugen des Zündfunkens für den Verbrennungsvorgang und wird mit ihrem Einschraubgewinde in den Zylinderkopf der Brennkraftmaschine geschraubt.

Das Einschrauben erfolgt mittels eines Schraubenschlüssels, der an einem Sechskant angreift, der am Zündkerzenkörper vorgesehen ist. Dabei ist zu beachten, dass die Zündkerze bis zu einem vorgeschriebenen Anzugsdrehmoment angezogen wird.

Bei üblichen Zündkerzen mit dem oben beschriebenen Aufbau besteht allerdings das Problem, dass im voll eingeschraubten Zustand, das heißt bei Erreichen des vorgeschriebenen Anzugsdrehmomentes die Position der Masseelektrode nicht genau bestimmt ist, da sich immer unterschiedliche Einbaupositionen ergeben und die Zündkerze nicht genau in der gewünschten Lage eingeschraubt werden kann. Da sich die Lage der Masseelektrode auf die Qualität des Verbrennungsvorganges auswirkt, ist die Position der Masseelektrode insbesondere bei BDE Motoren, das heißt bei strahlgeführten Motoren von besonderer Bedeutung.

Eine Zündkerze, gemäss Oberbegriff des Anspruchs 1 ist aus EP-A-1 039 601 bekannt.

Die der Erfindung zugrunde liegende Aufgabe besteht daher darin, eine Zündkerze der eingangs genannten Art zu schaffen, die so in den Zylinderkopf eingeschraubt werden kann, dass eine bestimmte gewünschte Position der Masseelektrode sichergestellt ist.

Diese Aufgabe wird gemäß der Erfindung durch die Ausbildung gelöst, die im Patentanspruch 1 angegeben ist.

Bei der erfindungsgemäßen Zündkerze ist dafür gesorgt, dass eine Drehung auch über das vorgeschriebene Anzugsdrehmoment hinaus möglich ist, so dass über diese zusätzliche Drehung die Mittelelektrode genau in die gewünschte Position gebracht werden kann.

Gemäß der Erfindung wird das unter Beibehaltung der derzeitig üblichen Auslegung von Zündkerzen, der Beibehaltung der üblichen Montage von Zündkerzen mittels eines Einschraubgewindes, bei Zündkerzen, die zu den vorhandenen Zylinderkopfgeometrien passend sind, unter Verwendung üblicher Montagetechniken und bei unveränderter Hochspannungsschnittstelle im Fall von Hochspannungszündkerzen erreicht.

Bei der erfindungsgemäßen Zündkerze handelt es sich somit um eine Serienzündkerze mit Einschraubgewinde in Normgeometrie, die so in den Zylinderkopf geschraubt werden kann, dass die Masseelektrode in einer genau positionierten Lage im Verbrennungsraum angeordnet werden kann. Dabei sind keine Änderungen am Zylinderkopf, an der Steckverbindung des Hochspannungsanschlusses sowie bei der Montage notwendig, da die Zündkerze im Wesentlichen die gleiche Geometrie wie eine genormte bekannte Serienzündkerze hat.

Besonders bevorzugte Ausführungsbeispiele, Ausgestaltungen und Weiterbildungen der erfindungsgemäßen Zündkerze sind Gegenstand der Patentansprüche 2 bis 8.

Im Folgenden werden anhand der zugehörigen Zeichnung besonders bevorzugte Ausführungsbeispiele der Erfindung näher beschrieben. Es zeigen
Fig. 1 eine schematische Seitenansicht eines ersten Ausführungsbeispiels der erfindungsgemäßen Zündkerze,
Fig. 1a eine teilweise geschnittene Seitenansicht des Bereiches zwischen dem Anlagebund und dem Einschraubgewinde bei der in Fig. 1 dargestellten Zündkerze,
Fig. 1b eine Draufsicht auf den Sechskant der in Fig. 1 dargestellten Zündkerze und
Fig. 2 eine Seitenansicht eines zweiten Ausführungsbeispiels der erfindungsgemäßen Zündkerze, wobei Fig. 2A den Zustand bei Erreichen des vorgeschriebenen Anzugsdrehmomentes und Fig. 2B den Zustand nach Erreichen der gewünschten Position der Masseelektrode zeigen.

Wie es in Fig. 1 dargestellt ist, besteht eine übliche Zündkerze für eine Brennkraftmaschine aus einem metallischen Zündkerzenkörper mit Sechskant 1, Anlagebund 6 und Schraubgewinde 7, einer Mittelelektrode 3 und einer Masseelektrode 4, sowie einem keramischen Isolator 2, der die Masseelektrode 4 und die Mittelektrode 3 gegeneinander elektrisch isoliert.

Die in Fig. 1 dargestellte Zündkerze ist so ausgebildet, das heißt in der dargestellten Weise mit einem Dichtund Ausgleichselement 5 versehen, dass sie beim Einschrauben in den Zylinderkopf nach Erreichen des vorgeschriebenen Anzugsdrehmomentes insbesondere um mindestens einen Gewindegang weiter gedreht werden kann.

Dazu ist das Dicht- und Ausgleichselement 5 mit einer derartigen Geometrie und/oder aus einem derartigen Werkstoff gefertigt und so angeordnet, dass beim Anziehen der Zündkerze bis zum vorgeschriebenen Anzugsdrehmoment von beispielsweise 30 Nm die Streckgrenze des Dicht- und Ausgleichselementes 5 nicht überschritten wird und dieses somit bis zu einer Elastizitätsgrenze belastet wird.

Wenn die Zündkerze anschließend weiter gedreht wird, wird die Streckgrenze des Dicht- und Ausgleichselementes 5 überschritten und beginnt der Werkstoff des Dicht- und Ausgleichselementes zu fließen. Durch den Spannungsabfall kann dann mit einer geringen Zunahme des Kraftaufwands das Dichtund Ausgleichselement 5 stark gedehnt werden, so dass es möglich ist, mit einer geringen Kraftaufwandszunahme, das heißt mit einer kleinen Erhöhung des Drehmoments an der Zündkerze eine große Wegstrecke, beispielsweise eine Gewindeumdrehung zurückzulegen.

Durch diese Ausbildung ist ein Weiterdrehen der Zündkerze nach Erreichen des vorgeschriebenen Anzugsdrehmomentes möglich, bis die gewünschte Position der Masseelektrode erreicht ist. Theoretisch ist es möglich, die Zündkerze um eine Gewindeumdrehung weiter zu drehen, ohne das Drehmoment signifikant zu erhöhen.

Bei einem praktischen Ausführungsbeispiel bedeutet das, dass die Zündkerze mit einem Drehmoment von 30 Nm angezogen wird und dass ein Weiterdrehen der Zündkerze um eine Gewindeumdrehung (bei M12 und M14 ist dieses gleich 1,25 mm) mit einem zusätzlichen Kraftaufwand in der Größenordnung von 10 bis 15 Nm möglich ist.

Das Dicht- und Ausgleichselement 5 ist dazu in der in Fig. 1 dargestellten Weise so angeordnet, dass es beim Anziehen der Zündkerze mit dem vorgeschriebenen Drehmoment zwischen dem Anlagebund 6 am Zündkerzenkörper und dem Zylinderkopf eingespannt ist. Es befindet sich somit zwischen dem Anlagebund 6 und dem Einschraubgewinde 7.

Bei dem in Fig. 1 dargestellten Ausführungsbeispiel, das im Einzelnen in Fig. 1a dargestellt ist, ist das Dichtund Ausgleichselement 5 ringförmig mit einer Dicke H so ausgebildet, dass seine obere Außenfläche am Anlagebund 6 anliegt und seine untere Außenfläche in Kontakt mit dem Zylinderkopf steht. Das Dicht- und Ausgleichselement 5 ist der in Fig. 1a dargestellten Weise mittig mit einer Rille 8 ausgebildet, deren Querschnittsfläche so gewählt ist, dass die Belastung nach Anlegen einer definierten Kraft, die einem Anzugsdrehmoment von 30 Nm beispielsweise entspricht, die Streckgrenze überschreitet und sich das Dicht- und Ausgleichselement 5 durch Fließen seines Werkstoffes auf eine geringe Dicke beispielsweise auf eine Dicke (H-1,25) mm verformt.

Fig. 1b zeigt ein bevorzugtes Ausführungsbeispiel einer Einrichtung zur Bestimmung der Position der Masseelektrode. Diese Einrichtung besteht beispielsweise aus einer Bihex-Ausbildung 9 an einer Außenfläche des Sechskantes 1, der die Lage der Masseelektrode 4 so zugeordnet werden kann, wie es in Fig. 1b dargestellt ist.

Zum Erkennen der Lage der Masseelektrode ist somit der Sechskant 1 der Zündkerze so ausgebildet, dass der Zündkerzenschraubenschlüssel nur in einer genau definierten Position auf den Sechskant 1 passt, wodurch eine Bestimmung der relativen Lage zwischen der Masseelektrode 4 und dem Zündkerzenschlüssel sichergestellt ist. Beim Einschrauben und Festziehen der Zündkerze kann die Position der Masseelektrode 4 durch eine entsprechende Markierung am Zündkerzenschlüssel abgelesen werden. Nachdem in dieser Weise die Position der Masseelektrode 4 nach dem Anziehen mit dem vorgeschriebenen Anzugsdrehmoment bestimmt worden ist, kann durch ein Weiterdrehen der Zündkerze die Masseelektrode 4 in die gewünschte Position gebracht werden.

Fig. 2 zeigt in einer Seitenansicht ein zweites bevorzugtes Ausführungsbeispiel der erfindungsgemäße Zündkerze, wobei auf der linken Seite von Fig. 2, das heißt in Fig. 2A der Zustand dargestellt ist, den die Zündkerze nach dem Einschrauben mit dem vorgeschriebenen Anzugsdrehmoment einnimmt, während auf der linken Seite, das heißt in Fig. 2B der Zustand dargestellt ist, den die Zündkerze nach dem Weiterdrehen und Erreichen der gewünschten Position der Masseelektrode 4 einnimmt.

Bei dem in Fig. 2 dargestellten Ausführungsbeispiel ist das Dicht- und Ausgleichselement 5 in Form eines Ringes mit einem Durchmesser D1 und einem Innenkonus 10 mit einem Winkel α ausgebildet und ist der Anlagebund 6 des Zündkerzenkörpers seinerseits ebenfalls mit einem entsprechenden Konus mit dem Winkel α versehen. Der Winkel α liegt vorzugsweise zwischen 5° und 45°. Das Dicht- und Ausgleichselement 5 ist vor der Kerzenmontage auf den Konus des Zündkerzenkörpers gepresst. Beim Einschrauben der Zündkerze liegt das vorgeschriebene Anzugsdrehmoment von beispielsweise 30 Nm an der Zündkerze, ohne dass sich das Dicht- und Ausgleichselement 5 verformt, wie es in Fig. 2A dargestellt ist.

Das Dicht- und Ausgleichselement 5 ist mit einer derartigen Geometrie und aus einem Werkstoff mit einer derartigen Festigkeit gebildet, dass seine Elastizitätsgrenze nach dem Anliegen einer definierten Kraft, die dem vorgeschriebenen Anzugsdrehmoment entspricht, überschritten wird und das Dicht- und Ausgleichselement 5 nach Überschreiten seiner Streckgrenze ins Fließen kommt, wie es in Fig. 2B dargestellt ist. Durch ein Weiterdrehen der Zündkerze mit einem geringen zusätzlichen Kraftaufwand von 10 bis 15 Nm kann dann die gewünschte Positionierung der Masseelektrode 4 erreicht werden.

Bei dieser Verformung des Dicht- und Ausgleichselementes 5 vergrößert sich sein Durchmesser auf D2, was bei der geometrischen Auslegung der Zündkerze zu berücksichtigen ist, damit ein Festsitzen in der Zylinderkopfbohrung ausgeschlossen wird.

Das Anbringen eines standardmäßigen Zündkerzenaußendichtrings ist möglich und kann zur Verbesserung der Dichtheit zwischen Zylinderkopfgewinde und Zündkerzenkörper beitragen.

## Patentansprüche

1. Zündkerze für eine Brennkraftmaschine mit einem Zündkerzenkörper, der ein Einschraubgewinde zum Einschrauben in den Zylinderkopf der Brennkraftmaschine aufweist, einer Mittelelektrode und einer Masseelektrode, die gegenüber der Mittelelektrode elektrisch isoliert ist, einem verformbaren Dicht- und Ausgleichselement (5), das so angeordnet ist, dass es beim Einschrauben des Zündkerzenkörpers mit einem Anzugsdrehmoment belastet wird, wobei das Dicht- und Ausgleichselement (5) mit einer derartigen Geometrie und aus einem derartigen Werkstoff gebildet ist, dass es beim Anliegen eines vorbestimmten Anzugsdrehmomentes bis zu seiner Elastizitätsgrenze belastet ist und bei einem Weiterdrehen der Zündkerze sein Material oberhalb der Streckgrenze zum Fließen kommt, **dadurch gekennzeichnet, dass** ein Sechskant (1) am Zündkerzenkörper so ausgebildet ist, dass die Masseelektrode (4) beim Aufsetzen des Montagewerkzeuges für die Zündkerze auf den Sechskant (1) eine genaue bestimmte und erkennbare Position zum Montagewerkzeug hat.

2. Zündkerze nach Anspruch 1, **dadurch gekennzeichnet, dass** sie so ausgebildet ist, dass sie um wenigstens einen Gewindegang weitergedreht werden kann.

3. Zündkerze nach Anspruch 1 oder 2, **dadurch gekennzeichnet, dass** das Dicht- und Ausgleichselement (5) beim Einschrauben der Zündkerze zwischen einem Anlagebund (6) am Zündkerzenkörper und dem Zylinderkopf zur Anlage kommt.

4. Zündkerze nach einem der vorhergehenden Ansprüche, **gekennzeichnet durch** einen Außendichtring am Zündkerzenkörper.

5. Zündkerze nach einem der vorhergehenden Ansprüche, **dadurch gekennzeichnet, dass** das Dicht- und Ausgleichselement (5) ringförmig ausgebildet ist.

6. Zündkerze nach Anspruch 5, **dadurch gekennzeichnet, dass** in der Außenfläche des ringförmigen Dicht- und Ausglelchselementes (5) mittig eine Rille (8) ausgebildet ist.

7. Zündkerze nach Anspruch 5, **dadurch gekennzeichnet, dass** das ringförmige Dicht- und Ausgleichselement (5) an seiner Innenfläche einen Konus (10) aufweist, mit dem es auf eine entsprechend konisch ausgebildete Außenfläche des Zündkerzenkörpers gepresst ist.

8. Zündkerze nach einem der Ansprüche 1 bis 7, **dadurch gekennzeichnet, dass** der Sechskant (1) an einer Sechskantfläche eine Bihex-Ausbildung (9) hat.

## Claims

1. Spark plug for an internal combustion engine with a spark plug body having a screw thread for screwing into the cylinder head of the internal combustion engine, with a centre electrode and a ground electrode which is electrically insulated from the centre electrode, [and] with a deformable sealing and compensating element (5) which is arranged so as to be put under load by a tightening torque, the sealing and compensating element (5) being made with such geometry and from such material that upon application of a predetermined tightening torque it is loaded to its elastic limit and as the spark plug is overturned the material [of the sealing and compensating element (5)] is made to flow above the yield point, **characterized in that** a hexagon (1) on the spark plug body is configured so that when the assembly tool for the spark plug is slipped over the hexagon (1) the ground electrode (4) has a precise[ly] defined and identifiable position in relation to the assembly tool.

2. Spark plug according to Claim 1, **characterized in that** it is designed to be overturned through at least one turn.

3. Spark plug according to Claim 1 or Claim 2, **characterized in that** when the spark plug is screwed home, the sealing and compensating element (5) is trapped between a seating shoulder (6) on the spark plug body and the cylinder head.

4. Spark plug according to any one of the preceding claims, **characterized by** an outer seal ring on the spark plug body.

5. Spark plug according to any one of the preceding claims, **characterized in that** the sealing and compensating element (5) is ring-shaped.

6. Spark plug according to Claim 5, **characterized in that** a groove (8) is formed in the middle of the outer face of the ring-shaped sealing and compensating element (5).

7. Spark plug according to Claim 5, **characterized in that** the ring-shaped sealing and compensating element (5) has a taper (10) on its inner face by which it is pressed on to an outer face of the spark plug body formed with a matching taper.

8. Spark plug according to any one of Claims 1 to 7, **characterized in that** the hexagon (1) has a bi-hex pattern (9) on one of its six faces.

## Revendications

1. Bougie d'allumage pour un moteur à combustion interne avec un corps de bougie d'allumage, qui présente un filet de vissage pour le vissage dans la culasse du moteur à combustion interne, une électrode centrale et une électrode de masse, qui est électriquement isolée par rapport à l'électrode centrale, un élément déformable d'étanchéité et de compensation (5), qui est disposé de telle manière qu'il soit chargé d'un couple de rotation lors du vissage du corps de bougie d'allumage, dans laquelle l'élément d'étanchéité et de compensation (5) est formé avec une géométrie telle et en une matière telle que, lors de l'application d'un couple de rotation prédéterminé, il soit chargé jusqu'à sa limite d'élasticité et que, pour un serrage ultérieur de la bougie d'allumage, sa matière arrive à l'écoulement au-dessus de la limite d'écoulement, **caractérisée en ce qu'**une portée hexagonale (1) est formée sur le corps de bougie d'allumage, **en ce que** l'électrode de masse (4) occupe une position précise déterminée et reconnaissable par rapport à l'outil de montage lors de l'application de l'outil de montage pour la bougie d'allumage sur la portée hexagonale (1).

2. Bougie d'allumage selon la revendication 1, **caractérisée en ce qu'**elle est configurée de telle manière qu'elle puisse être serrée ultérieurement d'au moins un pas de filet.

3. Bougie d'allumage selon la revendication 1 ou 2, **caractérisée en ce que** l'élément d'étanchéité et de compensation (5) vient s'appliquer entre un rebord d'appui (6) sur le corps de bougie d'allumage et la culasse lors du vissage de la bougie d'allumage.

4. Bougie d'allumage selon l'une quelconque des revendications précédentes, **caractérisée par** un joint torique extérieur sur le corps de bougie d'allumage.

5. Bougie d'allumage selon l'une quelconque des revendications précédentes, **caractérisée en ce que** l'élément d'étanchéité et de compensation (5) est réalisé sous forme annulaire.

6. Bougie d'allumage selon la revendication 5, **caractérisée en ce qu'**une gorge (8) est réalisée au milieu dans la surface extérieure de l'élément d'étanchéité et de compensation annulaire (5).

7. Bougie d'allumage selon la revendication 5, **caractérisée en ce que** l'élément d'étanchéité et de compensation annulaire (5) présente sur sa surface intérieure un cône (10), avec lequel il est pressé sur une surface extérieure conique correspondante formée sur le corps de bougie d'allumage.

8. Bougie d'allumage selon l'une quelconque des revendications 1 à 7, **caractérisée en ce que** la portée hexagonale (1) présente une configuration bihexagonale (9) sur une face de l'hexagone.
